# FASCICULE DE BREVET EUROPEEN

(11) **EP 1 648 779 B1**
(45) Date de publication et mention de la délivrance du brevet: **14.05.2008**
(21) Numéro de dépôt: 04767727.3
(22) Date de dépôt: 19.07.2004
(51) Int. Cl.: B65B 53/02, B65B 53/06

(54) **PROCEDE ET MACHINE DE THERMORETRACTION DE MANCHONS THERMORETRACTABLES**
VERFAHREN UND MASCHINE ZUM WÄRMESCHRUMPFEN VON WÄRMESCHRUMPFBAREN HÜLLEN
METHOD AND MACHINE FOR HEAT-SHRINKING HEAT-SHRINKABLE SLEEVES

(30) Priorité: 31.07.2003 FR 0309426
(43) Date de publication de la demande: 26.04.2006
(73) Titulaire: SLEEVER INTERNATIONAL COMPANY, F-91420 Morangis (FR)
(72) Inventeur: FRESNEL, Eric, F-75007 Paris (FR)
(74) Mandataire: Jaunez, Xavier
(86) Numéro de dépôt international: PCT/FR2004/001904
(87) Numéro de publication internationale: WO 2005/021385

(56) Documents cités:
- EP-A- 0 952 084
- GB-A- 1 485 942
- US-A- 3 873 655
- US-A- 4 016 706
- US-A- 4 092 382
- US-A- 4 325 762

## Description

### DOMAINE DE L'INVENTION

La présente invention concerne le domaine de la thermorétraction de manchons réalisés à partir d'un film en matière plastique thermorétractable et enfilés individuellement sur des objets tels par exemple que des bouteilles.

### ARRIERE-PLAN DE L'INVENTION

Il existe déjà depuis une trentaine d'années des machines de rétraction fonctionnant en continu, en général réalisées sous la forme d'un four-tunnel, permettant d'assurer la rétraction d'un manchon en matière plastique thermorétractable enfilé sur un objet qui est posé sur un tapis de convoyage formant le fond du tunnel de rétraction. Au fur et à mesure du passage de l'objet de l'extrémité amont vers l'extrémité aval du four-tunnel, par référence au sens de défilement du tapis de convoyage, le manchon enfilé sur chaque objet se ramollit puis se rétracte sur ledit objet.

De très nombreuses techniques ont été mises au point pour maîtriser l'anamorphose des motifs imprimés sur le manchon lors de la rétraction dudit manchon sur l'objet, ainsi que la qualité de la rétraction du manchon, lequel doit être exempt de toute frisure ou imperfection en sortie du four-tunnel.

Parmi les nombreux documents de brevets émanant de la demanderesse, on pourra en particulier se référer aux documents FR-A-2 588 828, FR-A- 2 634 274 FR-A- 2 758 387, FR-A-2 797 944, US-A-5 031 298, US-A-4 325 762, US-A-4 016 706, US-A-4 092 382, et US-A-3 873 655.

Il est également intéressant de citer le document GB-A-1 485 942. Ce document décrit une technique de pose de manchons thermorétractables sur des bouteilles défilant en continu. Les bouteilles sont suspendues par leur goulot, et un barillet à supports de manchon se déplace en synchronisme sous les bouteilles, avec une montée du manchon pour l'enfiler sur la bouteille par le bas, et une rétraction localisée du manchon au niveau d'une bande annulaire à mi-hauteur pour assurer le maintien axial du manchon sur la bouteille avant l'entrée de l'ensemble dans un tunnel de rétraction. Il convient de noter que les objets à revêtir d'un manchon sont suspendus et convoyés à une hauteur constante, le mouvement axial ne concernant que les manchons pour la mise en place sur les objets, et que l'anneau de soufflage d'air chaud utilisé ne sert qu'à rétracter une couronne annulaire du manchon thermorétractable, la rétraction complète se faisant ultérieurement en passant dans un tunnel de rétraction

Les différentes machines ainsi réalisées sont exclusivement dédiées à un usage industriel dans le cadre duquel on cherche à poser des manchons sur des objets en défilement à une cadence aussi élevée que possible, puis à rétracter ces manchons sur les objets associés, les étapes se déroulant en continu et exclusivement en présence de professionnels avertis.

Il apparaît maintenant un nouveau besoin associé à la personnalisation d'objets, en particulier de bouteilles, sur le lieu même de la vente, avec un maximum de latitude pour le consommateur de choisir le manchon à rétracter présentant le visuel désiré. Or les machines du type précité sont totalement inadaptables à une utilisation au coup par coup par un consommateur moyen qui est totalement ignorant des phénomènes de rétraction.

Il existe donc un besoin d'une technique à la fois simple et performante, permettant de réaliser la thermorétraction de manchons selon un processus unitaire au coup par coup, et ce par n'importe quel consommateur moyen.

Les professionnels se sont alors penchés sur la réalisation d'une petite machine de thermorétraction, réalisée sous la forme d'un petit four-tunnel à l'entrée duquel le consommateur poserait un objet revêtu du manchon qu'il a choisi, et à la sortie duquel le consommateur récupérerait ledit objet équipé dudit manchon rétracté sur celui-ci.

Or il apparaît que la conception de telles machines de taille réduite s'avère plus délicate que prévu dans la mesure où les objets concernés et les manchons concernés peuvent varier dans une très large mesure.

En particulier, un même objet peut être conditionné à des températures extrêmement variables selon les lieux de vente. Ces températures extrêmement variables de la paroi de l'objet modifient en réalité considérablement les conditions de la rétraction d'un manchon thermorétractable sur lesdits objets. Bien entendu également, le dimensionnement de l'objet, en particulier les variations de section desdits objets, aura également une grande importance sur les conditions de rétraction dans la mesure où l'appel de rétraction peut varier considérablement du haut au bas de l'objet. Enfin, la nature (PET, PS, recyclable ou non) et l'épaisseur du film constitutif du manchon à rétracter sur l'objet peuvent également varier, et modifier aussi les conditions de la rétraction.

Pour illustrer l'état de la technique en matière de rétraction sur un objet unitaire, on peut citer le document EP-A-0 952 084. Ce document décrit un système de rétraction d'une gaine sur une bouteille de gaz, utilisant un manchon de chauffage (équipé intérieurement d'enroulements de fil chauffant) qui est déplacé verticalement pour rétracter progressivement la gaine sur la bouteille de gaz, avec une descente rapide pour le préchauffage de la gaine suivie d'une remontée plus lente pour la rétraction de ladite gaine. Il convient de noter que l'objet reste donc immobile lors du processus de rétraction, et que, si l'on considère que le manchon mobile de chauffage définit une chambre, cette même chambre assure d'abord le préchauffage, puis la rétraction.

Il existe donc un besoin pressant d'une technique de rétraction qui soit à la fois simple à mettre en oeuvre, et bien adaptée à une utilisation au coup par coup par un consommateur ordinaire, sans que celui-ci ait à se préoccuper d'un quelconque réglage en fonction de l'objet et/ou du manchon qu'il aura choisi.

Idéalement, il faudrait disposer d'une technique de rétraction qui permette une mise en oeuvre dans des conditions très variables, en particulier pour la température à laquelle les objets sont conditionnés avant d'être revêtus d'un manchon thermorétractable.

### OBJET DE L'INVENTION

L'invention a pour but de proposer un procédé et une machine de thermorétraction à la fois simple à mettre en oeuvre, et apte à faire face à des conditions extrêmement variables rencontrées pour les objets et les manchons thermorétractables associés, en particulier au niveau des températures concernées, dont on sait qu'elles jouent un rôle primordial dans la maîtrise de la rétraction des manchons sur un objet pour avoir un état parfait une fois la rétraction terminée.

### DEFINITION GENERALE DE L'INVENTION

Le problème technique précité est résolu conformément à l'invention grâce à un procédé de thermorétraction de manchons réalisés à partir d'un film en matière plastique thermorétractable et enfilés individuellement sur des objets tels que des bouteilles, le procédé comportant les étapes successives suivantes :
a) mise en place d'un objet unitaire sur un support mobile, un manchon étant enfilé sur ledit objet ;
b) transfert de l'objet avec son manchon dans une chambre de préchauffage à température contrôlée dans laquelle la chaleur régnante est obtenue par effet radiant, et maintien dudit objet dans ladite chambre pendant une durée prédéterminée afin de préparer de façon optimale le film constitutif du manchon pour sa rétraction ultérieure sur l'objet ;
c) passage, par déplacement à vitesse contrôlée selon une direction verticale (X), de l'objet avec son manchon dans une chambre de rétraction à température contrôlée qui est adjacente à la chambre de préchauffage, et dans laquelle la chaleur régnante est obtenue par soufflage d'air chaud et diffusion de l'air soufflé, afin de rétracter le manchon sur l'objet ; et
d) enlèvement hors du support de l'objet revêtu de son manchon rétracté, conformément à la revendication 1.

De préférence, les paramètres de températures, de vitesses de déplacement du support et de temps sont contrôlés en fonction de l'objet concerné et du film constitutif du manchon concerné. En particulier, le contrôle des paramètres est assuré par un automate programmable chargé de gérer les séquences d'opérations mises en oeuvre dans ledit procédé.

De préférence encore, le soufflage d'air dans la chambre de rétraction est également utilisé périodiquement pour maintenir la chaleur désirée dans la chambre de préchauffage.

Avantageusement aussi, le déplacement du support mobile lors du transfert de l'objet dans la chambre de préchauffage et du passage dudit objet dans la chambre de rétraction s'effectue selon une même direction verticale. En particulier, le support est mis en rotation à vitesse contrôlée sur lui-même autour d'un axe vertical avant et pendant le passage de l'objet avec son manchon dans la chambre de rétraction.

On pourra alors prévoir que le déplacement axial du support mobile est effectué à vitesse variable pour optimiser la durée d'un cycle complet.

L'invention concerne également une machine de thermorétraction destinée à mettre en oeuvre un procédé présentant une au moins des caractéristiques précitées, ladite machine étant remarquable en ce qu'elle comporte :
- un bâti fixe de machine ;
- un support d'objet monté pour se déplacer par rapport au bâti fixe le long d'un axe central vertical entre une position basse de pose ou d'enlèvement d'objet et une position haute dans laquelle l'objet est entièrement contenu dans une chambre de préchauffage surmontant une chambre de rétraction, ladite chambre de préchauffage étant constituée par une cheminée radiante portée par la chambre de rétraction en étant calée sur l'axe central vertical du support d'objet, et ladite chambre de rétraction étant raccordée à un ensemble de soufflage d'air chaud et incluant des composants servant à diffuser l'air soufflé ; et
- un automate pilotant les paramètres de températures, de vitesses de déplacement du support et de temps lors des séquences d'opérations du procédé, conformément à la revendication 8.

De préférence, le support d'objet est monté pour pouvoir également tourner sur lui-même autour de son axe central vertical. En particulier, le support d'objet est agencé pour caler l'objet supporté sur l'axe central vertical, et éventuellement aussi pour protéger tout ou partie de la zone inférieure dudit objet.

Avantageusement, la cheminée radiante constituant la chambre de préchauffage a une épaisseur de paroi et/ou une section transversale qui est variable en cas de taux de rétreint notablement différents entre les zones inférieure et supérieure du manchon à rétracter sur l'objet.

Conformément à une autre caractéristique avantageuse, la chambre de rétraction est de structure annulaire, et elle est calée sur l'axe central vertical du support d'objet.

De préférence alors, la chambre annulaire de rétraction comporte une paroi intérieure cylindrique présentant au moins une fente pour la sortie de l'air chaud diffusé. En particulier, la paroi intérieure de la chambre annulaire de rétraction présente une pluralité de fentes qui sont inclinées par rapport à l'horizontale, et les composants servant à diffuser l'air soufflé sont constitués par des rubans de laine métallique.

De préférence encore, la machine comporte un élévateur duquel sont solidaires d'une part le support d'objet et d'autre part un moteur d'entraînement en rotation sur lui-même dudit support d'objet, et un moteur actionnant ledit élévateur pour assurer le déplacement axial vertical du support d'objet, et l'automate de ladite machine est relié aux deux moteurs précités ainsi qu'à l'ensemble de soufflage d'air chaud associé à la chambre de rétraction, afin d'assurer le pilotage des différents paramètres de températures, de vitesses et de temps. En particulier, l'automate est programmable afin notamment de prendre en compte les dimensions de l'objet concerné et la température dudit objet lors de la mise en place dans ladite machine, ainsi que la nature et l'épaisseur du film constitutif du manchon concerné.

Avantageusement enfin, la machine comporte un capotage de protection avec une fenêtre permettant une mise en place et un enlèvement manuels de l'objet sans risque de toucher des parties chaudes de ladite machine.

D'autres caractéristiques et avantages de l'invention apparaîtront plus clairement à la lumière de la description qui va suivre et des dessins annexés, concernant un mode de réalisation particulier.

### BREVE DESCRIPTION DES DESSINS

Il sera fait référence aux dessins annexés où:
- la figure 1 est une vue en élévation illustrant une machine de thermorétraction mettant en oeuvre le procédé de l'invention ;
- la figure 2 est une vue de détail en perspective illustrant le support d'objet avec son moteur d'entraînement en rotation ;
- la figure 3 est une vue de détail en perspective illustrant la chambre annulaire de rétraction de la machine et l'ensemble de soufflage d'air chaud associé, ladite chambre étant surmontée d'une cheminée, ici illustrée en vue éclatée, formant la chambre de préchauffage de la machine;
- la figure 4 est une coupe axiale de la chambre annulaire de rétraction et de la chambre de préchauffage précitées, permettant de mieux distinguer les moyens permettant de diffuser l'air chaud soufflé ;
- la figure 5 illustre schématiquement les étapes du procédé de thermorétraction mis en oeuvre par la machine présentement illustrée, depuis la mise en place d'un objet unitaire avec un manchon enfilé sur ledit objet jusqu'à l'enlèvement de cet objet revêtu de son manchon rétracté ;
- la figure 6 est un diagramme illustrant schématiquement le pilotage par un automate programmable des différents paramètres intervenant dans les séquences d'opérations du procédé de l'invention.

### DESCRIPTION DETAILLEE DES MODES DE REALISATION PREFERES

On va tout d'abord décrire, en se référant aux figures 1 à 3, une machine de thermorétraction conforme à l'invention, qui est destinée à mettre en oeuvre un procédé de thermorétraction de manchons réalisés à partir d'un film en matière plastique thermorétractable et enfilés individuellement sur des objets tels que des bouteilles.

Bien que l'on parle ici de bouteilles, qui représentent certes un domaine d'application préféré, l'invention n'est aucunement limitée à un tel type d'objets, et pourra aussi bien s'appliquer à d'autres types de contenants ou autres types d'objets destinés à être revêtus par un manchon thermorétractable portant un visuel désiré par le consommateur.

On distingue sur ces figures une machine de thermorétraction 100 qui est destinée à permettre la thermorétraction de manchons réalisés à partir d'un film en matière plastique thermorétractable et enfilés individuellement sur des objets tels que des bouteilles. On a illustré ici une bouteille 10 dont le manchon associé, qui est enfilé sur ladite bouteille, est référencé 11.

La machine 100 comporte un bâti fixe 101, ici réalisé sous la forme d'un plateau de support, sur lequel sont disposés divers composants. Il est de préférence prévu un capotage de protection permettant une mise en place et un enlèvement manuel de l'objet 10 sans risque de toucher des parties chaudes de la machine 100. On a illustré schématiquement en trait mixte un tel capotage de protection 200, qui présente une fenêtre 201 donnant accès à la zone d'un support d'objet sur lequel le consommateur pose l'objet unitaire 10 avec son manchon 11 enfilé sur ledit objet, puis récupère l'ensemble après rétraction dudit manchon sur ledit objet.

Le bâti fixe 101 porte une colonnette verticale 102 qui constitue un élément de guidage pour un coulisseau d'élévateur 103 qui est associé à ladite colonnette 102. Le coulisseau d'élévateur 103 est équipé en porte-à-faux d'un ensemble comportant un boîtier 104 au-dessus duquel est installé un support d'objet 105. Un moteur 106 fait partie de cet ensemble déplaçable verticalement, et permet d'assurer la mise en rotation sur lui-même, autour d'un axe vertical central X, du support d'objet 105. Le moteur 106 sera de préférence électrique, mais pourra en variante être à commande pneumatique. Un connecteur 106.1 est associé au moteur d'entraînement 106, et on distingue sur la figure 2 le câble de liaison 106.2 menant à un boîtier général 150 qui n'est autre qu'un automate programmable chargé de gérer les séquences d'opérations mises en oeuvre dans le procédé de thermorétraction de l'invention.

L'équipage mobile précité, comportant en particulier le support d'objet 105 avec son moteur associé 106 peut ainsi se déplacer dans une direction verticale, en étant guidé dans ses mouvements par la colonnette 102 sur laquelle coulisse le chariot d'élévateur 103.

Le support d'objet 105 est ainsi monté pour se déplacer par rapport au bâti fixe 101 le long de l'axe central vertical X, et ce entre une position basse de pose ou d'enlèvement d'objet (position illustrée sur la figure 1) et une position haute dans laquelle l'objet 10 est entièrement contenu dans une chambre de préchauffage 140 surmontant une chambre annulaire de rétraction 130. Les chambres précitées 130 et 140 seront décrites plus en détail ci-après en référence aux figures 3 et 4.

Bien que cela ne soit pas obligatoire, le support d'objet 105 est ainsi monté en l'espèce pour pouvoir tourner sur lui-même autour de son axe central vertical X, cette rotation apparaissant en effet intéressante lors de l'étape de rétraction proprement dite du manchon sur l'objet.

Pour assurer le déplacement axial vertical de l'ensemble mobile précité qui inclut le support d'objet 105, on a ici prévu un ensemble d'entraînement du type vis-écrou. En effet, le coulisseau d'élévateur 103 est prolongé par une potence 107 qui est reliée à un écrou 108 qui est en prise avec les dentures d'une tige filetée 109 d'axe vertical, interposée entre le bâti 101 et une plaquette supérieure 110 la raccordant à la colonnette 102, afin d'assurer une parfaite verticalité de ladite tige filetée 109. La tige filetée 109 n'est cependant pas solidaire du bâti 101 et de la plaquette 110, mais peut tourner autour de son axe vertical, et ce grâce à des moyens d'entraînement associés qui sont constitués par un moteur 116 dont l'arbre de sortie 117 est relié à un boîtier d'engrenages 115 en prise avec la tige filetée 109. Le moteur 116 sera de préférence électrique, mais pourra en variante être à commande pneumatique. Le moteur électrique 116 est relié par un câble 116.2 à l'automate général de la machine 150. Ainsi, lorsque le moteur électrique 116 est excité, de façon à faire tourner son arbre de sortie 117 dans un sens ou dans l'autre, ceci produit une rotation de la tige filetée 109 autour de son axe, dans le sens correspondant, et par suite une montée ou une descente de l'écrou 108. La montée ou la descente de l'écrou 108 assure le déplacement axial de l'équipage mobile, et en particulier du support d'objet 105.

Le déplacement axial de l'équipage mobile est assuré entre deux niveaux précis, à savoir un niveau inférieur qui correspond à la position de pose ou d'enlèvement d'objet, et un niveau supérieur qui correspond au logement dudit objet à l'intérieur de la chambre de préchauffage 140. Il sera naturellement prévu des capteurs de fin de course associés à ces deux positions précises, avec lesquels coopère par exemple le coulisseau d'élévateur 103. Chacun de ces deux capteurs sera bien entendu relié à la commande du moteur 116 et à l'automate général 150 (les capteurs précités sont d'un usage classique et n'ont pas été illustrés ici).

Si l'on se réfère à nouveau à la figure 2, on constate que le support d'objet 105 est agencé pour caler l'objet supporté sur l'axe central vertical X, ceci grâce à des pions en saillie 105.1. En effet, lors de la mise en rotation du support d'objet 105 autour de son axe central X, il convient que l'objet, qui présentera en général un axe central vertical, soit correctement calé sur l'axe vertical de rotation du support d'objet 105. On constate en outre la présence d'ailettes verticales saillant de la périphérie du support d'objet 105, ces ailettes étant référencées 105.2. Le support d'objet 105 ainsi équipé est alors capable de protéger tout ou partie de la zone inférieure de l'objet mis en place sur celui-ci grâce à ces ailettes 105.2 qui forment des écrans thermiques lorsque la base de l'objet est soumise à un champ thermique visant à rétracter le manchon enfilé sur ledit objet.

La figure 1 permet également de distinguer une colonne verticale 112 rigidement solidaire du bâti de machine 101, en partie haute de laquelle est monté un ensemble de soufflage d'air chaud 120. Cet ensemble 120 comporte un boîtier 121 à l'intérieur duquel sont logés un ventilateur électrique et une résistance électrique générant de la chaleur par rayonnement infrarouge lorsque ladite résistance est parcourue par un courant électrique. Cet ensemble de soufflage d'air chaud 120 est relié par un câble 120.2 à l'automate général de la machine 150, ceci pour le contrôle de la température de l'air chaud soufflé par l'ensemble de soufflage 120. Le boîtier 121 est équipé sur une surface latérale de celui-ci d'un bouton 122 de marche/arrêt et d'un témoin lumineux de fonctionnement 123, ainsi que d'une molette de réglage manuel 124 permettant de faire varier ponctuellement le courant électrique parcourant la résistance chauffante, et par suite de moduler la température de l'air soufflé par cet ensemble de soufflage d'air chaud 120.

La sortie de l'air chaud soufflé est constituée par un manchon cylindrique 125 rigidement fixé sur le boîtier 121 de l'ensemble 120, lequel manchon porte une buse 126 se raccordant à un ensemble ici de structure annulaire formant une chambre de rétraction 130, laquelle chambre est surmontée d'une chambre de préchauffage 140. En l'espèce, les deux chambres 130 et 140 sont ainsi supportées en porte-à-faux par les tubulures 125, 126 fixées sur le boîtier 121 de l'ensemble de soufflage d'air chaud 120. On pourra naturellement prévoir un support annexe, dont là structure sera cependant conçue pour résister aux températures concernées.

Les figures 3 et 4 permettent de mieux appréhender la structure et la géométrie particulières des chambres 130 et 140.

La chambre annulaire de rétraction 130 est calée sur l'axe central vertical X, et elle est délimitée supérieurement et inférieurement par des anneaux plats 131 entre lesquels s'étendent une paroi extérieure cylindrique 132 et une paroi intérieure cylindrique 133. Le logement annulaire ainsi délimité est alimenté en air chaud soufflé par le raccordement en 135 à la buse 126. L'air chaud ainsi admis dans l'espace annulaire de la chambre 130 ne peut sortir que par des ouvertures ici réalisées sous la forme de fentes 134. Ces fentes 134, pratiquées dans la paroi intérieure 133 de la chambre annulaire de rétraction 130, sont en l'espèce inclinées par rapport à l'horizontale, ceci pour avoir une qualité parfaite de rétraction de la partie basse du manchon enfilé sur l'objet.

La paroi intérieure cylindrique 133 délimite ainsi un passage central 139, dont l'axe est confondu avec l'axe central vertical X du support d'objet 105 précité, et dont le diamètre est légèrement supérieur au diamètre extérieur dudit support d'objet 105. Ainsi, on peut faire passer le support d'objet 105 avec l'objet concerné sur lequel est enfilé le manchon à rétracter dans cet espace central 139 afin tout d'abord d'amener l'objet avec son manchon à l'intérieur de la chambre de préchauffage 140, puis de faire défiler cet objet, lors de la descente ultérieure dudit objet, au travers de la chambre annulaire de rétraction 130.

On notera en outre sur la figure 4 la présence de composants notés 136 qui servent à diffuser l'air soufflé admis par l'entrée 135. En effet, il convient d'éviter que l'air s'échappant par les fentes de sortie 134 n'exerce une quelconque pression excessive sur la paroi extérieure du manchon lors du passage dudit manchon en face desdites fentes. Les composants 136 précités seront par exemple constitués par des rubans de laine métallique installés dans l'espace annulaire de la chambre 130.

La chambre de préchauffage 140 est ici constituée par une cheminée radiante portée par la chambre annulaire de rétraction 130 en étant calée sur l'axe X de celle-ci. Pour le bon calage de la cheminée 140, on a prévu des pattes inférieures 141 qui sont reçues dans des perçages associés 138 ménagés sur l'anneau supérieur 131 de la chambre 130. On distingue également sur la figure 3 la tête des boulons 137 solidarisant les deux anneaux 131 délimitant la chambre annulaire de rétraction 130.

Il importe de noter que la cheminée 140 est radiante, c'est-à-dire que son orifice supérieur est bien entendu débouchant, et que sa surface interne ne produit de la chaleur que par rayonnement, à l'exclusion de toute présence d'éléments chauffants particuliers. La cheminée 140 sera par exemple réalisée en acier inoxydable.

Si l'objet concerné présente une section faiblement variable, le taux de rétreint du manchon associé variera peu. Dans ce cas, on peut se contenter d'une cheminée 140 de forme cylindrique, et d'épaisseur constante d'une extrémité à l'autre de ladite cheminée. Cependant, dans certaines situations, le taux de rétreint peut varier considérablement sur la hauteur de l'objet, en particulier du haut en bas dudit objet. Dans ce cas, il peut s'avérer intéressant de moduler en conséquence la section intérieure de la cheminée 140. On pourra alors prévoir que cette cheminée 140 a une épaisseur de paroi et/ou une section transversale qui est variable. Bien entendu, on pourra prévoir pour la cheminée une partie haute avec un resserrement conique équipant une partie principale cylindrique (variante non illustrée ici).

On va maintenant se référer à la figure 5 qui illustre les différentes étapes du procédé de thermorétraction selon l'invention.

En a), il s'agit d'une étape préliminaire de mise en place d'un objet unitaire 10 sur le support mobile 105, un manchon 11 étant enfilé sur ledit objet. On aura naturellement prévu un espace suffisant entre le support d'objet 105 dans sa position la plus basse et le bas de la chambre annulaire de rétraction 130 pour pouvoir aisément disposer un objet sur le support 105, et ce quelle que soit la hauteur de celui-ci.

En b), il s'agit du transfert de l'objet 10 avec son manchon 11 dans la chambre de préchauffage 140 qui est à température contrôlée. On constate que le support d'objet 105 forme alors une sorte d'opercule qui ferme pratiquement la partie basse de la chambre annulaire de rétraction 130. La montée de l'objet 10 par l'élévateur associé est telle que la partie la plus basse de l'objet est au moins au-dessus du niveau le plus élevé des fentes de sortie d'air chaud 134. On prévoit alors un maintien de l'objet dans la chambre de préchauffage 140 pendant une durée prédéterminée afin de préparer de façon optimale le film constitutif du manchon 11 pour sa rétraction ultérieure sur l'objet 10. Cette étape de préchauffage est essentielle pour l'obtention d'une rétraction parfaite du manchon sur l'objet en tenant compte de toutes les caractéristiques de l'objet concerné, en particulier de la température dudit objet et de ses dimensions, et aussi du film constitutif du manchon thermorétractable concerné, en particulier la nature et l'épaisseur dudit film. La température régnant à l'intérieur de la chambre de préchauffage 140 et le temps de séjour de l'objet avec son manchon à l'intérieur de ladite chambre, sont pilotés par l'automate général 150. Cet automate 150 sera de préférence programmable afin notamment de prendre en compte les dimensions de l'objet 10 concerné et sa température lors de la mise en place dans ladite machine, ainsi que la nature et l'épaisseur du film constitutif du manchon 11 concerné.

Peu avant la fin du séjour de l'objet dans la chambre de préchauffage 140, le chauffage de l'air soufflé par l'ensemble de soufflage d'air 120 est enclenché de façon que l'air s'échappant des fentes 134 de la chambre annulaire de rétraction 130 soit à la température qui a été préalablement choisie. Dès l'atteinte de cette température prédéterminée, la rotation du support d'objet 105 autour de son axe central X est enclenchée, comme illustré en b').

L'étape suivante commence alors, consistant en un passage à une vitesse contrôlée de l'objet 10 avec son manchon 11 dans la chambre annulaire de rétraction 130 à température contrôlée, afin de rétracter le manchon 11 sur l'objet 10. En c), on a illustré une situation intermédiaire du passage de l'objet 10 dans la chambre annulaire de rétraction 130, ce qui explique que seule la partie basse dudit manchon soit représentée rétractée sur l'objet.

La descente de l'équipage mobile avec l'objet se poursuit, avec le passage de toute la hauteur du manchon devant les fentes de sortie d'air de la chambre annulaire de rétraction 130, ce qui aboutit à la rétraction finale du manchon sur l'objet.

On arrive alors à la situation illustrée en d), dans laquelle le support d'objet 105 est revenu dans sa position la plus basse, cette position correspondant à l'enlèvement hors du support 105 de l'objet 10 revêtu de son manchon 11 rétracté.

On aura compris que les paramètres de température, de vitesses de déplacement du support 105 et de temps, sont contrôlés par l'automate programmable 150 en fonction de l'objet 10 concerné et du film constitutif du manchon 11 concerné. L'automate programmable 150 est chargé de gérer toutes les séquences d'opérations mises en oeuvre dans le procédé, et contrôle ainsi l'ensemble des paramètres concernés.

La figure 6 illustre schématiquement le contrôle précité assuré par l'automate programmable 150.

Grâce au raccordement 106.2, le moteur 106 reçoit les instructions de vitesses (v) et de temps de fonctionnement (t) pour chacune des étapes du procédé. De même, le raccordement 116.2 envoie les instructions de vitesses (v) et de temps (t) au moteur 116 qui assure le déplacement axial de l'équipage mobile. Le raccordement 120.2 permet enfin d'adresser les instructions nécessaires d'intensité de courant (i) et de temps (t) à l'unité de soufflage d'air chaud 120 pour avoir la température désirée dans la chambre annulaire de rétraction 130.

On constate sur ce diagramme qu'aucun contrôle n'est ici exercé pour la température régnant à l'intérieur de la chambre de préchauffage 140. Ceci résulte du fait que l'on a prévu, en l'espèce, que le soufflage d'air dans la chambre annulaire de rétraction 130 est également utilisé périodiquement pour maintenir la chaleur désirée dans la chambre de préchauffage 140. Ceci permet alors d'éviter d'avoir des moyens spécifiques associés au champ thermique régnant dans la cheminée 140, et d'être alors tout à fait assuré que la chaleur régnant dans ladite chambre de préchauffage est obtenue exclusivement par effet radiant. La chaleur régnant dans la chambre de rétraction 130 est bien entendu obtenue par soufflage d'air chaud et diffusion de l'air soufflé comme cela a été indiqué plus haut.

Sur le diagramme de la figure 6, on a également illustré avec des lignes en pointillés la mémorisation de données associées à la fois aux objets qui peuvent être concernés et aux films constitutifs du manchon associé. Bien entendu, on aura également programmé des données relatives aux températures concernées, afin de pouvoir piloter automatiquement le fonctionnement de la machine dans n'importe quel pays du monde, avec en particulier des températures de bouteilles allant de 3°C à une température ambiante de 35°C à 40°C.

A titre indicatif, on va donner quelques valeurs numériques pour les différents paramètres de fonctionnement, étant entendu qu'il ne s'agit là que d'exemples illustratifs.

Pour la phase de préconditionnement, après la pose sur le socle dédié de l'objet avec son manchon enfilé sur ledit objet, on assure le maintien stable avec éventuellement une protection des zones sensibles, et on prévoit une montée de l'équipage mobile à une vitesse de l'ordre de cinq mètres par seconde.

Pour l'étape de préchauffage, on prévoit une température de l'ordre de 50°C à 80°C à l'intérieur de la chambre de préchauffage 140, avec un temps de maintien dans ladite chambre allant de trois à vingt secondes environ. Il est à noter que la température sera en général nettement supérieure en partie basse de la cheminée formant la chambre de préchauffage 140 avec, par exemple, une température de 75°C à 80°C en partie basse, et de l'ordre de 40°C à 50°C en partie haute de ladite cheminée.

Pour l'étape de rétraction proprement dite, on prévoit un soufflage d'air chaud à une température de 80°C à 90°C. Le support dédié est mis en rotation à une vitesse de l'ordre de 110 tours par minute, et le passage de l'objet dans la chambre annulaire de rétraction 130 est prévu de préférence avec une vitesse uniforme de l'ordre de cinq mètres par seconde. Une fois que l'objet est complètement sorti de la chambre annulaire de rétraction 130, on peut éventuellement prévoir une accélération de la descente de l'équipage mobile, afin de réduire la durée globale du cycle.

A titre indicatif, on parvient sur la base des paramètres précités, à un cycle complet dont la durée est de l'ordre de la minute.

L'invention n'est pas limitée aux modes de réalisation qui viennent d'être décrits, mais englobe au contraire toute variante reprenant, avec des moyens équivalents, les caractéristiques essentielles énoncées par les revendications.

En particulier, bien que l'on ait décrit la pose et la rétraction d'un manchon unique sur un objet, on pourra prévoir de revêtir un même objet de plusieurs manchons superposés, mis en place et rétractés simultanément ou successivement. De même, le manchon unique pourra ne concerner qu'une zone réduite de l'objet, par exemple sa partie haute, centrale ou basse selon le cas.

## Revendications

1. Procédé de thermorétraction de manchons réalisés à partir d'un film en matière plastique thermorétractable et enfilés individuellement sur des objets tels que des bouteilles, **caractérisé en ce qu'**il comporte les étapes successives suivantes:
a) mise en place d'un objet unitaire (10) sur un support mobile (105), un manchon (11) étant enfilé sur ledit objet ;
b) transfert de l'objet (10) avec son manchon (11) dans une chambre de préchauffage (140) à température contrôlée dans laquelle la chaleur régnante est obtenue par effet radiant, et maintien dudit objet dans ladite chambre pendant une durée prédéterminée afin de préparer de façon optimale le film constitutif du manchon (11) pour sa rétraction ultérieure sur l'objet (10) ;
c) passage, par déplacement à vitesse contrôlée selon une direction verticale (X), de l'objet (10) avec son manchon (11) dans une chambre de rétraction (130) à température contrôlée qui est adjacente à la chambre de préchauffage (140), et dans laquelle la chaleur régnante est obtenue par soufflage d'air chaud et diffusion de l'air soufflé, afin de rétracter le manchon (11) sur l'objet (10) ; et
d) enlèvement hors du support (105) de l'objet (10) revêtu de son manchon (11) rétracté.

2. Procédé selon la revendication 1, **caractérisé en ce que** les paramètres de températures, de vitesses de déplacement du support (105) et de temps sont contrôlés en fonction de l'objet (10) concerné et du film constitutif du manchon (11) concerné.

3. Procédé selon la revendication 2, **caractérisé en ce que** le contrôle des paramètres est assuré par un automate programmable (150) chargé de gérer les séquences d'opérations mises en oeuvre dans ledit procédé.

4. Procédé selon la revendication 1, **caractérisé en ce que** le soufflage d'air dans la chambre de rétraction (130) est également utilisé périodiquement pour maintenir la chaleur désirée dans la chambre de préchauffage (140).

5. Procédé selon l'une quelconque des revendications 1 à 4, **caractérisé en ce que** le déplacement du support mobile (105) lors du transfert de l'objet (10) dans la chambre de préchauffage (140) et du passage dudit objet dans la chambre de rétraction (130) s'effectue selon une même direction verticale (X).

6. Procédé selon la revendication 5, **caractérisé en ce que** le support (105) est mis en rotation à vitesse contrôlée sur lui-même autour d'un axe vertical (X) avant et pendant le passage de l'objet (10) avec son manchon (11) dans la chambre de rétraction (130).

7. Procédé selon la revendication 5 ou la revendication 6, **caractérisé en ce que** le déplacement axial du support mobile (105) est effectué à vitesse variable pour optimiser la durée d'un cycle complet.

8. Machine de thermorétraction (100) destinée à mettre en oeuvre un procédé selon l'une quelconque des revendications 1 à 7, comportant :
- un bâti fixe (101) de machine ;
- un support d'objet (105) monté pour se déplacer par rapport au bâti fixe (101) le long d'un axe central vertical (X) entre une position basse de pose ou d'enlèvement d'objet et une position haute dans laquelle l'objet est entièrement contenu dans une chambre de préchauffage (140) surmontant une chambre de rétraction (130), ladite chambre de préchauffage (140) étant constituée par une cheminée radiante (140) portée par la chambre de rétraction (130) en étant calée sur l'axe central vertical (X) du support d'objet (105), et ladite chambre de rétraction (130) étant raccordée à un ensemble de soufflage d'air chaud (120) et incluant des composants (136) servant à diffuser l'air soufflé ; et
- un automate (150) pilotant les paramètres de températures, de vitesses de déplacement du support (105) et de temps lors des séquences d'opérations du procédé.

9. Machine selon la revendication 8, **caractérisée en ce que** le support d'objet (105) est monté pour pouvoir également tourner sur lui-même autour de son axe central vertical (X).

10. Machine selon la revendication 8 et la revendication 9, **caractérisée en ce que** le support d'objet (105) est agencé pour caler l'objet (10) supporté sur l'axe central vertical (X), et éventuellement aussi pour protéger tout ou partie de la zone inférieure dudit objet.

11. Machine selon la revendication 8, **caractérisée en ce que** la cheminée radiante (140) constituant la chambre de préchauffage a une épaisseur de paroi et/ou une section transversale qui est variable en cas de taux de rétreint notablement différents entre les zones inférieure et supérieure du manchon (11) à rétracter sur l'objet (10).

12. Machine selon l'une quelconque des revendications 8 à 11, **caractérisée en ce que** la chambre de rétraction (130) est de structure annulaire, et elle est calée sur l'axe central vertical (X) du support d'objet (105).

13. Machine selon la revendication 12, **caractérisée en ce que** la chambre annulaire de rétraction (130) comporte une paroi intérieure cylindrique (133) présentant au moins une fente (134) pour la sortie de l'air chaud diffusé.

14. Machine selon la revendication 13, **caractérisée en ce que** la paroi intérieure (133) de la chambre annulaire de rétraction (130) présente une pluralité de fentes (134) qui sont inclinées par rapport à l'horizontale.

15. Machine selon la revendication 8, **caractérisée en ce que** les composants (136) servant à diffuser l'air soufflé sont constitués par des rubans de laine métallique.

16. Machine selon les revendications 8 et 9, **caractérisée en ce qu'**elle comporte un élévateur (103) duquel sont solidaires d'une part le support d'objet (105) et d'autre part un moteur (106) d'entraînement en rotation sur lui-même dudit support d'objet, et un moteur (116) actionnant ledit élévateur pour assurer le déplacement axial vertical du support d'objet (105), et l'automate (150) de ladite machine est relié aux deux moteurs précités (106, 116) ainsi qu'à l'ensemble de soufflage d'air chaud (120) associé à la chambre de rétraction (130), afin d'assurer le pilotage des différents paramètres de températures, de vitesses et de temps.

17. Machine selon la revendication 16, **caractérisée en ce que** l'automate (150) est programmable afin notamment de prendre en compte les dimensions de l'objet (10) concerné et la température dudit objet lors de la mise en place dans ladite machine, ainsi que la nature et l'épaisseur du film constitutif du manchon (11) concerné.

18. Machine selon l'une quelconque des revendications 8 à 17, **caractérisée en ce qu'**elle comporte un capotage de protection (200) avec une fenêtre (201) permettant une mise en place et un enlèvement manuels de l'objet (10) sans risque de toucher des parties chaudes de ladite machine.

## Claims

1. A method of heat-shrinking sleeves made from a film of heat-shrink plastics material and engaged individually on articles such as bottles, the method being **characterized in that** it comprises the following successive steps:
a) placing a single article (10) on a moving support (105), a sleeve (11) being engaged on said article;
b) transferring the article (10) together with its sleeve (11) into a pre-heater chamber (140) at a controlled temperature, the heating existing in said pre-heater chamber being obtained by the effect of radiation, and maintaining said article in said chamber for a predetermined duration so as to prepare the film constituting the sleeve (11) in optimum manner for subsequently shrinking the sleeve onto the article (10);
c) passing the article (10) together with its sleeve (11) at a controlled speed through a shrinkage chamber (130) at controlled temperature, the shrinkage chamber being adjacent to the pre-heater chamber (140), the heating existing inside said shrinkage chamber being obtained by blowing in hot air and by diffusing the blown-in air, thereby causing the sleeve (11) to shrink onto the article (10); and
d) removing the article (10) coated in its shrunk-on sleeve (11) from the support (105).

2. A method according to claim 1, **characterized in that** the parameters of temperature, travel speed of the support (105), and time are controlled as a function of the article (10) in question and of the film constituting the sleeve (11) in question.

3. A method according to claim 2, **characterized in that** the parameters are controlled by a programmable controller (150) governing the sequences of operations implemented in said method.

4. A method according to claim 1, **characterized in that** the air blown into the shrinkage chamber (130) is also made use of periodically for maintaining the desired temperature inside the pre-heater chamber (140).

5. A method according to any one of claims 1 to 4, **characterized in that** the movement of the moving support (105) while transferring the article (10) into the pre-heater chamber (140) and while causing said article to pass through the shrinkage chamber (130) takes place along said single vertical direction (X).

6. A method according to claim 5, **characterized in that** the support (105) is caused to revolve at controlled speed about a vertical axis (X) both before and during the passage of the article (10) together with its sleeve (11) through the shrinkage chamber (130).

7. A method according to claim 5 or claim 6, **characterized in that** the moving support (105) is caused to move axially at varying speed in order to optimize the duration of a complete cycle.

8. A heat-shrink machine (100) for implementing a method according to any one of claims 1 to 7, the machine comprising:
- a stationary machine structure (101);
- an article support (105) mounted to move relative to the stationary structure (101) along a vertical central axis (X) between a low position for installing or removing an article, and a high position in which the article is fully contained in a pre-heater chamber (140) surmounting a shrinkage chamber (130), said pre-heater chamber (140) being constituted by a radiant chimney (140) carried by the shrinkage chamber (130) and centered on the vertical central axis (X) of the article support (105), and said shrinkage chamber (130) being connected to a hot air blower assembly (120) and including components (136) serving to diffuse the blown-in air; and
- a controller (150) governing the parameters of temperature, travel speed of the support (105), and time during the sequences of operations of the method.

9. A machine according to claim 8, **characterized in that** the article support (105) is mounted to be capable also of revolving about its own central vertical axis (X).

10. A machine according to claim 8 or claim 9, **characterized in that** the article support (105) is arranged to center the supported article (10) on the vertical central axis (X), and possibly also to protect all or part of the bottom zone of said article.

11. A machine according to claim 8, **characterized in that** the radiant chimney (140) constituting the pre-heater chamber is of variable wall thickness and/or cross-section in the event of there being significantly different shrinkage percentages between bottom and top zones of the sleeve (11) to be shrunk onto the article (10).

12. A machine according to any one of claims 8 to 11, **characterized in that** the shrinkage chamber (130) is annular in structure, and is centered on the vertical central axis (X) of the article support (105).

13. A machine according to claim 12, **characterized in that** the annular shrinkage chamber has a cylindrical inside wall (133) presenting at least one slot (134) for delivering the diffused hot air.

14. A machine according to claim 13, **characterized in that** the inside wall (133) of the annular shrinkage chamber (130) presents a plurality of slots (134) which are inclined relative to the horizontal.

15. A machine according to claim 8, **characterized in that** the components (136) for diffusing the blown-in air are constituted by strips of metal wool.

16. A machine according to claims 8 and 9, **characterized in that** it includes an elevator (103) secured firstly to the article support (105) and secondly to a motor (106) for causing said article support to revolve, together with a motor (116) actuating said elevator in order to cause the article support (105) to move vertically axially, and the controller (150) of said machine is connected to said two motors (106, 116) and to the hot air blower assembly (120) associated with the shrinkage chamber (130) in order to govern the various parameters of temperature, speed, and time.

17. A machine according to claim 16, **characterized in that** the controller (150) is programmable specifically to take account of the dimensions of the article (10) in question and the temperature of said article when it is put into place in said machine, and also to take account of the thickness and the nature of the film constituting the sleeve (11) in question.

18. A machine according to any one of claims 8 to 17, **characterized in that** it includes a protective cover (200) with a window (201) enabling the article (10) to be put into place and removed manually without any risk of touching hot parts of said machine.

## Patentansprüche

1. Verfahren zum Wärmeschrumpfen von Hüllen, die aus einer wärmeschrumpfbaren Kunststofffolie hergestellt und einzeln auf Gegenstände wie z. B. Flaschen aufgezogen sind, **dadurch gekennzeichnet, dass** es nacheinander die folgenden Schritte umfasst:
a) Platzieren eines einheitlichen Gegenstandes (10) auf einem beweglichen Träger (105), wobei eine Hülle (11) auf den genannten Gegenstand aufgezogen ist,
b) Befördern des Gegenstandes (10) mit seiner Hülle (11) in eine Vorwärmkammer (140) mit gesteuerter Temperatur, in der die herrschende Wärme durch Strahlungswirkung erhalten wird, und Halten des genannten Gegenstandes in der genannten Kammer für eine vorgegebene Zeitdauer, um die die Hülle (11) bildende Folie optimal für ihr späteres Schrumpfen auf den Gegenstand (10) vorzubereiten,
c) Überführen des Gegenstandes (10) mit seiner Hülle (11) mittels Bewegung mit gesteuerter Geschwindigkeit in vertikale Richtung (X) in eine Schrumpfkammer (130) mit gesteuerter Temperatur, die an die Vorwärmkammer (140) angrenzt und in der die herrschende Wärme durch Einblasen von Heißluft und Diffusion der eingeblasenen Luft erhalten wird, um so die Hülle (11) auf den Gegenstand (10) zu schrumpfen, und
d) Entfernen des mit seiner wärmegeschrumpften Hülle (11) überzogenen Gegenstandes (10) von dem Träger (105).

2. Verfahren nach Anspruch 1, **dadurch gekennzeichnet, dass** die Parameter wie Temperaturen, Bewegungsgeschwindigkeiten des Trägers (105) und Zeiten in Abhängigkeit von dem betreffenden Gegenstand (10) und der betreffenden die Hülle (11) bildenden Folie gesteuert werden.

3. Verfahren nach Anspruch 2, **dadurch gekennzeichnet, dass** die Steuerung der Parameter von einem programmierbaren Automaten (150) sichergestellt wird, der so geladen wird, dass er die in dem genannten Verfahren auszuführenden Arbeitsgänge steuert.

4. Verfahren nach Anspruch 1, **dadurch gekennzeichnet, dass** das Einblasen von Luft in die Schrumpfkammer (130) regelmäßig auch dazu verwendet wird, die gewünschte Wärme in der Vorwärmkammer (140) aufrechtzuerhalten.

5. Verfahren nach einem der Ansprüche 1 bis 4, **dadurch gekennzeichnet, dass** die Bewegung des beweglichen Trägers (105) beim Befördern des Gegenstandes (10) in die Vorwärmkammer (140) und beim Überführen des Gegenstandes in die Schrumpfkammer (130) in gleicher vertikaler Richtung (X) erfolgt.

6. Verfahren nach Anspruch 5, **dadurch gekennzeichnet, dass** der Träger (105) vor und während des Überführens des Gegenstandes (10) mit seiner Hülle (11) in die Schrumpfkammer (130) in eine Drehung mit gesteuerter Geschwindigkeit um sich selbst um eine vertikale Achse (X) versetzt wird.

7. Verfahren nach Anspruch 5 oder Anspruch 6, **dadurch gekennzeichnet, dass** die axiale Bewegung des beweglichen Trägers (105) mit variabler Geschwindigkeit erfolgt, um die Dauer eines kompletten Zyklus zu optimieren.

8. Wärmeschrumpfmaschine (100), die dazu bestimmt ist, ein Verfahren nach einem der Ansprüche 1 bis 7 auszuführen, umfassend:
- ein ortsfestes Maschinengestell (101),
- einen Träger (105) für einen Gegenstand, der relativ zum ortsfesten Gestell (101) so gelagert ist, dass er entlang einer vertikalen Mittelachse (X) zwischen einer unteren Position zum Platzieren oder Entfernen des Gegenstandes und einer oberen Position bewegt werden kann, in der der Gegenstand vollständig in einer Vorwärmkammer (140) aufgenommen ist, die über einer Schrumpfkammer (130) angeordnet ist, wobei die Vorwärmkammer (140) aus einem Strahlungsrohr (140) gebildet ist, das von der Schrumpfkammer (130) getragen wird, indem es auf der vertikalen Mittelachse (X) des Trägers (105) für den Gegenstand verkeilt ist, und wobei die genannte Schrumpfkammer (130) mit einer Einheit (120) zum Einblasen von Heißluft verbunden ist und Komponenten (136) umfasst, die zum Diffundieren der eingeblasenen Luft dienen, und
- einen Automaten (150), der die Parameter wie Temperaturen, Bewegungsgeschwindigkeiten des Trägers (105) und Zeiten während der Arbeitsgänge des Verfahrens steuert.

9. Maschine nach Anspruch 8, **dadurch gekennzeichnet, dass** der Träger (105) für den Gegenstand derart gelagert ist, dass er sich auch um sich selbst um seine vertikale Mittelachse (X) drehen kann.

10. Maschine nach Anspruch 8 und Anspruch 9, **dadurch gekennzeichnet, dass** der Träger (105) für einen Gegenstand derart ausgebildet ist, dass er den getragenen Gegenstand (10) auf der vertikalen Achse (X) verkeilt, und gegebenenfalls auch derart, dass er den unteren Bereich des Gegenstandes vollständig oder teilweise schützt.

11. Maschine nach Anspruch 8, **dadurch gekennzeichnet, dass** das Strahlungsrohr (140), das die Vorwärmkammer bildet, eine Wandstärke und/oder einen Querschnitt hat, der verändert werden kann, für den Fall, dass sich die Schrumpfraten zwischen dem unteren Bereich und dem oberen Bereich der auf den Gegenstand (10) zu schrumpfenden Hülle (11) deutlich unterscheiden.

12. Maschine nach einem der Ansprüche 8 bis 13, **dadurch gekennzeichnet, dass** die Schrumpfkammer (130) eine ringförmige Struktur hat und auf der vertikalen Mittelachse (X) des Trägers (105) für den Gegenstand verkeilt ist.

13. Maschine nach Anspruch 12, **dadurch gekennzeichnet, dass** die ringförmige Schrumpfkammer (130) eine zylindrische Innenwand (133) umfasst, die mindestens einen Schlitz (134) für den Austritt der diffundierten Heißluft aufweist.

14. Maschine nach Anspruch 13, **dadurch gekennzeichnet, dass** die Innenwand (133) der ringförmigen Schrumpfkammer (130) eine Vielzahl von Schlitzen (134) aufweist, die gegenüber der Horizontalen geneigt sind.

15. Maschine nach Anspruch 8, **dadurch gekennzeichnet, dass** die Komponenten (136), die dazu dienen, die eingeblasene Luft zu diffundieren, aus Bändern aus Metallwolle gebildet sind.

16. Maschine nach den Ansprüchen 8 und 9, **dadurch gekennzeichnet, dass** sie eine Hebevorrichtung (103) umfasst, mit der einerseits der Träger (105) für den Gegenstand und andererseits ein Antriebsmotor (106) zum Rotationsantrieb des Trägers (105) für den Gegenstand um sich selbst fest verbunden sind, sowie einen Motor (116) der die genannte Hebevorrichtung antreibt, um die vertikale axiale Bewegung des Trägers (105) für den Gegenstand zu gewährleisten, und der Automat (150) der genannten Maschine mit den beiden vorgenannten Motoren (106, 116) verbunden ist, ebenso wie mit der Einheit (120) zum Einblasen von Heißluft, die mit der Schrumpfkammer (130) verbunden ist, um so die Steuerung der unterschiedlichen Parameter wie Temperaturen, Geschwindigkeiten und Zeiten zu gewährleisten.

17. Maschine nach Anspruch 16, **dadurch gekennzeichnet, dass** der Automat (150) programmierbar ist, um insbesondere die Abmessungen des betreffenden Gegenstandes (10) und die Temperatur des Gegenstandes während des Platzierens in der Maschine zu berücksichtigen, ebenso wie die Beschaffenheit und die Stärke der betreffenden die Hülle (11) bildenden Folie.

18. Maschine nach einem der Ansprüche 8 bis 17, **dadurch gekennzeichnet, dass** sie eine Schutzverkleidung (200) mit einem Fenster (201) umfasst, die ein manuelles Platzieren und Entfernen des Gegenstandes (10) ohne die Gefahr eines Berührens von heißen Abschnitten der Maschine ermöglicht.
